# EUROPÄISCHE PATENTSCHRIFT

(11) **EP 0 855 551 B1**
(45) Veröffentlichungstag und Bekanntmachung des Hinweises auf die Patenterteilung: **17.07.2002**
(21) Anmeldenummer: 97101258.8
(22) Anmeldetag: 28.01.1997
(51) Int. Cl.: F21V 19/00

(54) **Halteeinrichtung zur Befestigung einer Lampe in einer Reflektoröffnung eines Fahrzeugscheinwerfers**
Fixation device for securing a lamp in a reflector opening of a vehicle headlamp
Dispositif de fixation d'une lampe dans l'orifice d'un réflecteur de phare de véhicule

(43) Veröffentlichungstag der Anmeldung: 29.07.1998
(73) Patentinhaber: Hella KG Hueck & Co., 59552 Lippstadt (DE)
(72) Erfinder: Willeke, Franz-Georg, 59609 Anröchte (DE)

(56) Entgegenhaltungen:
- DE-A- 19 623 709
- DE-U- 8 523 892
- DE-U- 9 110 365
- GB-A- 2 064 747

## Beschreibung

Die Erfindung bezieht sich auf eine Halteeinrichtung zur Befestigung einer Lampe in einer Reflektoröffnung eines Fahrzeugscheinwerfers, mit einem an der Rückseite des Reflektors angeordneten Lampenhalter, welcher zumindest einen Abschnitt der Reflektoröffnung mit zwei nach außen aufgefederten Endabschnitten umfaßt, welche mit abstehenden Halteansätzen an nach innen gerichteten Randabschnitten der Reflektoröffnung unter Vorspannung anliegen und die Halteansätze in einer quer zur Lampenachse gefügten Verbindung haltern, welche zwischen den Halteansätzen und den Randabschnitten besteht.

Eine solche Halteeinrichtung zur Befestigung einer Lampe in einer Reflektoröffnung eines Fahrzeugscheinwerfers ist aus der DE 19623709 A1 bekannt. Die Lampe ist mit einem Sockel von einem Lampenhalter freistehend getragen und ragt mit einem Glaskolben in die Reflektoröffnung hinein. Der Lampenhalter ist aus Kunststoff hergestellt und weist zwei nach außen aufgefederte Entabschnitte auf, die in einem Bogen verlaufen. Die federnden Endabschnitte weisen in Lichtaustrittsrichtung gerichtete angeformte Halteansätze auf, die mit jeweils einer eingebrachten Vertiefung den Randbereich den Reflektoröffnung umfassen. Die Lampe wird zusammen mit dem Lampenhalter montiert. Hierbei werden von der Rückseite des Reflektors her die Halteeinsätze in die Reflektoröffnung eingeführt bis diese mit dem Randbereich der Reflektoröffnung verrasten. Da die Halteansätze zur Mantelfläche beabstandet sind, können sich diese durch im Fahrbetrieb des Fahrzeugs auftretenden Vibrationen selbsttätig lösen.

Eine Halteeinrichtung zur Befestigung einer Lampe in einer Reflektoröffnung eines Fahrzeugscheinwerfers ist aus der DE 44 36 409 C1 bekannt. Der Fahrzeugscheinwerfer weist einen aus Kunststoff bestehenden schalenförmigen Reflektor auf, welcher im Bereich seines Scheitels mit einer Reflektoröffnung versehen ist. Die Reflektoröffnung ist auf der Rückseite umlaufend von einem Kragen umgeben. Durch die Reflektoröffnung ist von der Rückseite des Reflektors her eine Lampe mit ihrem Glaskolben voraus hindurchgeführt, bis ihr Sockel mit dem nach außen abstehenden umlaufenden Flansch an dem äußeren Randbereich der Reflektoröffnung anliegt. Deshalb und weil die Lampe mit ihrem Sockel annähernd spielfrei in die Reflektoröffnung eingreift, ist die Lampe nach ihrem Einsetzen genau zur Reflexionsfläche des Reflektors fokussiert. In dieser Lage ist die Lampe durch einen die Reflektoröffnung vollständig umgebenden ringförmigen Lampenhalter arretiert. Der ringförmige Lampenhalter ist aus einer Blechplatine ausgestanzt und weist V-förmig gebogene Halteelemente auf, welche mit ihrem freien Ende gegen den Flansch des Sockels drücken und diesen an dem äußeren Randbereich der Reflektoröffnung halten. Der Lampenhalter ist mit nach außen weisenden zungenartigen Halteansätzen, welche mit ihrem freien Rand in die Innenseite des Kragens des Reflektors eingreifen, an dem Reflektor gehalten. Der Lampenhalter ist erst sicher an dem Reflektor gehalten, wenn dieser sich mit seinen Halteelementen an einem Deckel abstützt, welcher auf den Kragen aufgesetzt und an dem Kragen befestigt ist. Der Lampenhalter kann auch in Einsetzrichtung der Lampe weisende zungenartige Halteansätze aufweisen, welche seitlich der Reflektoröffnung in entsprechende kleine Durchgangsöffnungen eingesteckt sind und mit federnden Rastelementen den Rand der Durchgangsöffnung hintergreifen. Hierbei ist zwar der Lampenhalter sicher an dem Reflektor befestigt, jedoch ist eine universelle Benutzung eines solchen Lampenhalters nachteilig. Letzteres ist gegeben, wenn die Durchgangsöffnungen in die Reflektorschale eingebracht sind und die durch die Durchgangsöffnungen hindurchgesteckten zungenartigen Halteelemente in das Innere des Reflektors ragen. Hierbei ist nicht nur eine Verkleinerung der wirksamen Reflektionsfläche gegeben, sondern es können auch Störstrahlen an den in das Reflektorinnere ragenden zungenartigen Halteelementen entstehen. Des weiteren können insbesondere bei einer optikfreien Abschlußscheibe die in das Reflektorinnere ragenden zungenartigen Halteelemente aus stilistischen Gründen stören.

Aus der EP 0 390 316 A1 ist ein aus drei Halteklammern bestehender Lampenhalter bekannt. Die drei Klammern sind um die Reflektoröffnung verteilt und mit ihren Schenkeln auf einen Kragen aufgesteckt, welcher eine Reflektoröffnung auf der Rückseite des Reflektors umgibt. Der innere Schenkel der Klammern umfaßt einen nach innen gerichteten Randabschnitt der Reflektoröffnung und ist in dieser Lage durch den äußeren Schenkel gehalten, welcher federnd an der Außenseite des Kragens anliegt. Weiterhin weisen die Klammern fahnenartige Halteelemente auf, zwischen denen und dem inneren Schenkel der Sockel der Lampe selbsttätig festsetzbar ist. Als Anlagefläche für den Sockel dient die Außenseite des inneren Schenkels. Dadurch ist ein genaues Fokussieren der Lampe zur Reflexionsfläche des Reflektors nicht sicher. Außerdem ist der Lampenhalter wegen seiner Dreiteiligkeit nur umständlich und zeitaufwendig zu montieren.

Aufgabe der Erfindung ist es, die im Oberbegriff des Anspruchs 1 beschriebene Halteeinrichtung zur Befestigung einer Lampe in einer Reflektoröffnung eines Fahrzeugscheinwerfers derart zu gestalten, daß der Lampenhalter weiterhin leicht und schnell montierbar ist und trotzdem unverlierbar an dem Reflektor halterbar ist Diese Aufgabe wird nach der Erfindung dadurch gelöst, daß
- die Lampe mit einem umlaufenden Flansch an einem als Anlagefläche dienenden Randbereich der Reflektoröffnung anliegt und durch federnde Halteelemente des Lampenhalters an dem Randbereich gehalten ist,
- die in die Reflektoröffnung eingreifenden Halteansätze nach einem Einsetzen der Lampe in die Reflektoröffnung derart nahe zur Mantelfläche der Lampe angeordnet sind, dass die Lampe ein die Halteansätze in ihrer Lage sicherndes Teil ist.

Die Montage des Lampenhalters ist einfach und schnell durchführbar, da lediglich die federnden Endabschnitte soweit nach innen zu drücken sind, bis sämtliche Halteansätze in die Reflektoröffnung einführbar sind und Halteansätze nach einem Loslassen der Endabschnitte durch das Auffedern der Endabschnitte nach außen selbsttätig in die Randabschnitte der Reflektoröffnung eingreifen und den Lampenhalter an dem Reflektor haltern. Da die Halteansätze nach einem Einsetzen der Lampe in die Reflektoröffnung an die Mantelfläche des Sockels der Lampe angrenzen ist die Lampe ein die Halteansätze in ihrer Lage sicherndes Teil. Außerdem sind die Halteansätze wegen ihres Eingriffs in die die Lampe aufnehmende Reflektoröffnung von der Vorderseite des Scheinwerfers her nicht als störende Einzelheit auf der Reflexionsfläche des Reflektors zu sehen. Ein Lösen des Lampenhalters aus der Verbindung mit dem Reflektor ist nur bei demontierter Lampe möglich. Der Lampenhalter ist bei demontierter Lampe ausreichend sicher an dem Reflektor gehaltert, wenn er mit seinen federnden Endabschnitten zumindest annähernd die Hälfte der Reflektoröffnung umfaßt. Ein besonders sicherer Festsitz des Lampenhalters in dem Reflektor ist gegeben, wenn er über die Hälfte der Reflektoröffnung oder die gesamte Reflektoröffnung umfaßt.

Bei einer besonders vorteilhaften Weiterbildung der Erfindung ist jeweils ein Halteansatz an beiden federnden Endabschnitten und zwischen den Endabschnitten angeordnet. Hierbei sind die federnden Endabschnitte Schenkel, an deren gemeinsamen Scheitelbereich ein Halteansatz angeordnet ist. Der Lampenhalter ist besonders einfach montierbar, wenn zuerst der zwischen den beiden Schenkeln angeordnete Halteansatz mit dem nach innen gerichteten Randabschnitt der Reflektoröffnung gefügt wird und danach die federnden Schenkel (Endabschnitte) nach ihrem Auffedern nach außen mit ihrem Halteansatz in den Randabschnitt der Reflektoröffnung eingreifen.

Die federnden Endabschnitte des Lampenhalters können mit einer kleinen Kraft aufeinander zu gedrückt werden, wenn die Endabschnitte von einer streifenförmigen Blechfeder gebildet sind, welche in einem Bogen verläuft und mit einer breiten Seitenfläche der Lampenachse zugewandt ist. Außerdem nimmt der Lampenhalter auf der Rückseite des Reflektors nur sehr wenig Raum ein.

Die mit den Halteansätzen quer zur Lampenachse gefügten Randabschnitte der Reflektoröffnung können mit der die Reflexionsfläche und der die Rückseite des Reflektors formenden Werkzeughälfte, das heißt ohne zusätzliche verstellbare Werkzeugteile, entformt werden, wenn die Halteansätze einen den Randabschnitt der Reflektoröffnung umfassenden U-förmigen Endbereich aufweisen, dessen freistehender Schenkel an den inneren Randbereich und dessen anderer Schenkel an den äußeren Randbereich der Reflektoröffnung angrenzt, während der Steg an der Innenseite der Reflektoröffnung unter Vorspannung anliegt. In diesem Zusammenhang ist es weiterhin vorteilhaft, wenn die Reflektoröffnung an ihren Randabschnitten einen eingebrachten Nutabschnitt aufweist, in welchem ein Abschnitt des Halteansatzes versenkt angeordnet ist. Hierbei sollte zumindest der Steg des U-förmigen Endabschnittes der Halteansätze in den Nutabschnitt eingreifen. Der Nutabschnitt kann sich bis auf den äußeren Randbereich der Reflektoröffnung erstrecken und nimmt dort einen Schenkel des U-förmigen Endbereichs der Halteansätze auf. Die an die Nutabschnitte angrenzenden Abschnitte des äußeren Randbereichs der Reflektoröffnung dienen dann als Anlagefläche für den Sockel der Lampe.

Der Lampenhalter ist vor Beschädigungen, die durch unsachgemäßes Einsetzen der Lampe in den Lampenhalter entstehen können, weitestgehend geschützt, wenn die federnden Endabschnitte zu der Außenseite eines die Reflektoröffnung umgebenden Kragens benachbart verlaufen und mit ihren Halteansätzen durch Aussparungen des Kragens hindurchgehen. Die Verwendung eines Kragens ist weiterhin vorteilhaft, wenn die Lampe an ihrem Sockel mindestens einen radial nach außen stehenden Positionierungslappen aufweist, welcher in eine Aussparung des Kragens eingreift. Dadurch verhindert der Kragen zusätzlich ein falsches Einsetzen der Lampe in die Reflektoröffnung.

Bei einer bestimmten Ausführungsform der Erfindung ist es vorteilhaft, wenn vom Lampenhalter mehrere zum Sockel der Lampe hin gerichteten federnde Halteelemente abstehen, die zum selbsttätigen Festsetzen der Lampe an dem Reflektor dienen. Bei einem Einsetzen der Lampe in die Reflektoröffnung federn die Halteelemente nach außen, bis sie selbsttätig den Sockel der Lampe hintergreifen und den Sockel gegen den äußeren Randbereich der Reflektoröffnung drücken. Damit beim Entrasten der Lampe keine den Lampenhalter verbiegende Kraftmomente entstehen, sollte jedem Halteansatz ein zum selbsttätigen Festsetzen der Lampe dem Reflektor dienendes federndes Halteelement zugeordnet sein.

Bei einer anderen Ausführungsform der Erfindung ist es vorteilhaft, wenn an dem Lampenhalter ein separates Halteelement angebracht ist, welches die Reflektoröffnung überspannt und zum Halten der Lampe in der Reflektoröffnung dient. Das separate Halteelement kann eine U-förmige Bügelfeder sein, welche auf der einen Seite der Reflektoröffnung schwenkbar an dem Lampenhalter gelagert ist und auf der anderen Seite der Reflektoröffnung lösbar an dem Lampenhalter arretiert ist.

Der Lampenhalter ist einfach gestaltet und kostengünstig herstellbar, wenn er aus einer Blechplatine ausgestanzt ist, wobei die Halteansätze einstückig mit den Endabschnitten ausgeführt sind und von den Endabschnitten abstehende Zungen sind. Ebenso wie die Halteansätze können auch die Halteelemente einstückig mit dem Lampenhalter ausgeführt sein.

Bei einem Scheinwerfer, bei welchem der Lichtquelle der Lampe eine Blende zugeordnet ist, ist es vorteilhaft, wenn Tragarme der Blende über die Halteansätze mit dem Lampenhalter verbunden sind. Hierbei sollte die Blende so gestaltet sein, daß sie von der Rückseite des Reflektors her durch die Reflektoröffnung hindurchführbar ist.

In der Zeichnung sind mehrere Ausführungsbeispiele nach der Erfindung dargestellt, und zwar zeigen
- Figur 1: in einer Teilansicht einen mittleren Längsschnitt durch eine am Scheitelbereich eines Reflektors angeordnete Halteeinrichtung für eine Lampe;
- Figur 2: eine perspektivische Ansicht der in Figur 1 dargestellten Halteeinrichtung;
- Figur 3: eine perspektivische Ansicht auf die Rückseite einer anderen Halteeinrichtung die Lampe;
- Figur 4: in einer Draufsicht einen Lampenhalter der Halteeinrichtung im entspannten Zustand;
- Figur 5: in einer perspektivischen Teilansicht einen federnden Endabschnitt des Lampenhalters und
- Figur 6: in einer Draufsicht eine Halteeinrichtung, bei welcher an dem Lampenhalter ein separates Halteelement angebracht ist.

Der Fahrzeugscheinwerfer weist einen aus Kunststoff bestehenden schalenförmigen Reflektor (3) auf, welcher in seinem Scheitelbereich mit einer zur Aufnahme einer Lampe (1) dienenden Reflektoröffnung (2) versehen ist. Bei der Lampe (1) handelt es sich um eine Glühlampe, welche von der Rückseite des Reflektors (3) her mit ihrem Glaskolben voraus durch die Reflektoröffnung (2) hindurchgeführt ist, bis ein ihren Sockel (16) umgebender umlaufender Flansch (21) an dem als Anlagefläche dienenden äußeren Randbereich (11) anliegt. Der Flansch (21) des Sockels (16) der Lampe (1) greift mit einem zylindrischen Abschnitt in die Reflektoröffnung (2) hinein und fixiert die Lampe radial zur Lampenachse (8). Von dem Flansch (21) des Sockels (16) steht ein Positionierungslappen (22) radial nach außen ab und greift in eine Freimachung (23) eines die Reflektoröffnung (2) umgebenden Kragens (14) ein. In dieser Lage ist die Lampe (1) durch einen Lampenhalter (4) fixiert, welcher die Lampe (1) gegen den äußeren Randbereich (11) der Reflektoröffnung (2) hält.

Der Lampenhalter (4) ist aus einer Federblechplatine ausgestanzt und weist eine streifenförmige Feder auf, deren federnde Endabschnitte (6) annähernd mittig des Federstreifens aneinander grenzen und annähernd drei Viertel der Reflektoröffnung (2) umfassen. Die federnden Endabschnitte (6) beschreiben zusammen einen Bogenabschnitt, welcher in einem Abstand zu der Außenseite des Kragens (14) verläuft. Die Endabschnitte (6) sind mit drei Halteansätzen (5) an dem Reflektor (3) gehalten. Von den Halteansätzen (5) ist jeweils einer am freien Ende eines federnden Endabschnittes (6) angebracht und einer mit den aneinandergrenzenden Enden der federnden Endabschnitte (6) verbunden. Als Halteansätze (5) dienen Zungen, welche zusammen mit den federnden Endabschnitten (6) aus der Federblechplatine ausgestanzt sind und durch Aussparungen (15) des Kragens (14) hindurchführen. Die Endbereiche (9) der Halteansätze (5) sind U-förmig gebogen und umfassen jeweils einen Randabschnitt (7) der Reflektoröffnung (2). Der Steg und der innere Schenkel der U-Form der Halteansätze (5) verlaufen in einem Nutabschnitt (13), welcher in den äußeren Randbereich (11) und die Innenseite (12) der Reflektoröffnung (2) eingebracht ist (siehe Figur 1). In Figur 3 ist der Nutabschnitt (13) ausschließlich in die Innenseite (12) der Reflektoröffnung eingebracht und zur Anlage des Sockels (16) dienen an den äußeren Randbereich (11) angeformte Ansätze (nicht dargestellt). Die Endabschnitte (6) des Lampenhalters (4) sind nach außen auffedernde Schenkel, welche von dem zwischen ihnen angeordneten Halteansatz (5) ausgehen.

Beim Einsetzen des Lampenhalters (4) in die Reflektoröffnung (2) sind lediglich die federnden Endabschnitte (6) so weit nach innen zu drücken, bis die Halteansätze (5) in die Reflektoröffnung (2) einführbar sind. Nach einem Loslassen der federnden Endabschnitte umfassen die U-förmigen Halteansätze (5) selbsttätig die Randabschnitte (7) der Reflektoröffnung (2). Zwischen den freien Enden der Endabschnitte (6) ist der Positionierungslappen (22) des Sockels (16) angeordnet. An dem oberen Rand des von den Endabschnitten (6) gebildeten Federstreifens sind zungenartige Halteelemente (17) angebracht. Jedem der drei Halteansätze (5) ist ein Halteelment (17) zugeordnet. Die Halteelemente (17) und die Halteansätze (5) sind, zusammen mit dem Federstreifen des Lampenhalters (4), aus einer Blechplatine ausgestanzt. Die zungenartigen Halteelemente (17) sind um eine Biegelinie zu dem Flansch (21) des Sockels (16) hin gebogen, liegen mit einer Anlagefläche unter Vorspannung an dem Flansch (21) an und drücken den Flansch (21) gegen den äußeren Randbereich (11) der Reflektoröffnung (2). Die beiden am freien Ende der Endabschnitte (6) angeordneten Halteelemente (17) drücken die Lampe (1) radial zu dem zwischen beiden Endabschnitten (6) angeordneten Halteelement (17) hin. Als radiale Anlagefläche des Sockels (16) dient ein Abschnitt der Innenseite (12) der Reflektoröffnung (2). Die Halteelemente (17) sind teilweise in den Aussparungen (15) des Kragens (14) angeordnet.

In Figur 1 ist eine der Lichtquelle (18) der Lampe (1) zugeordnete Blende (19) strichpunktiert dargestellt. Bei der Verwendung einer Blende (19) ist es zweckmäßig, wenn sie über Tragarme (20), welche mit den freien Endbereichen (9) der Halteansätze (5) des Lampenhalters (4) verbunden sind, einstückig mit dem Lampenhalter (4) ausgeführt sind. Die Blende sollte so gestaltet sein, daß sie bei der Montage des Lampenhalters (4) von der Rückseite des Reflektors (3) her durch die Reflektoröffnung (2) hindurchführbar ist.

In Figur 6 weist der Lampenhalter (4) ein von einer U-förmigen Feder gebildetes, separates Halteelement (24) auf. Das U-förmige Halteelement (24) ist mit den freien Endabschnitten (25) seiner Schenkel (26) schwenkbar an einem Haltevorsprung (27) des Lampenhalters (4) gelagert. Der Haltevorsprung (27) ist lappenförmig gestaltet und aus dem Rand eines Endabschnitts (6) des Lampenhalters (4) freigeschnitten und radial nach außen gebogen. An dem anderen Endabschnitt (6) des Lampenhalters (4) sind zwei hakenförmige Halteabschnitte (28) angebracht, in welche die Schenkel (26) mit jeweils einem Endabschnitt (29) eingreifen. Die Endabschnitte (29) grenzen an den sie verbindenden Steg (30) des U-förmigen Halteelements (24) an. Der den Steg (30) aufweisende Bereich des U-förmigen Halteelements (24) dient als Handhabe, um das Halteelement (24) in den Eingriff der hakenförmigen Haltevorsprünge (27) zu bringen bzw. aus diesem Eingriff heraus zu lösen. Besteht ein Eingriff zwischen den Endabschnitten (29) des U-förmigen Halteelements (24), so drücken die Schenkel (26) mit ihrem mittleren Bereich den Flansch (21) des Sockels (16) gegen den die Reflektoröffnung (2) begrenzenden Randabschnitt (7) des Reflektors (3).

### Bezugszeichenliste

Halteeinrichtung zur Befestigung einer Lampe in einer Reflektoröffnung eines Fahrzeugscheinwerfers
- 1: Lampe
- 2: Reflektoröffnung
- 3: Reflektor
- 4: Lampenhalter
- 5: Halteansätze
- 6: Endabschnitt
- 7: Randabschnitt
- 8: Lampenachse
- 9: Endbereich
- 10: innerer Randbereich
- 11: äußerer Randbereich
- 12: Innenseite
- 13: Nutabschnitt
- 14: Kragen
- 15: Aussparung
- 16: Sockel
- 17: Halteelement
- 18: Lichtquelle
- 19: Blende
- 20: Tragarm
- 21: Flansch
- 22: Positionierungslappen
- 23: Freimachung
- 24: Halteelement
- 25: Endabschnitten
- 26: Schenkel
- 27: Haltevorsprung
- 28: Hälteabschnitte
- 29: Endabschnitt
- 30: Steg

## Patentansprüche

1. Halteeinrichtung zur Befestigung einer Lampe (1) in einer Reflektoröffnung (2) eines Fahrzeugscheinwerfers, mit einem an der Rückseite des Reflektors (3) angeordneten Lampenhalter (4), welcher zumindest einen Abschnitt der Reflektoröffnung (2) mit zwei nach außen aufgefederten Endabschnitten (6) umfaßt, welche mit abstehenden Halteansätzen (5) an nach innen gerichteten Randabschnitten (7) der Reflektoröffnung (2) unter Vorspannung anliegen und die Halteansätze (5) in einer quer zur Lampenachse (8) gefügten Verbindung haltern, welche zwischen den Halteansätzen (5) und den Randabschnitten (7) besteht, **dadurch gekennzeichnet, daß**
- die Lampe (1) mit einem umlaufenden Flansch (21) an einem als Anlagefläche dienenden Randbereich (11) der Reflektoröffnung (2) anliegt und durch federnde Halteelemente (17) des Lampenhalters (4) an dem Randbereich (11) gehalten ist,
- die in die Reflektoröffnung (2) eingreifenden Halteansätze (5) nach einem Einsetzen der Lampe (1) in die Reflektoröffnung (2) derart nahe zur Mantelfläche der Lampe (1) angeordnet sind, dass die Lampe (1) ein die Halteansätze (5) in ihrer Lage sicherndes Teil ist.

2. Halteeinrichtung nach Anspruch 1, **dadurch gekennzeichnet, daß** von den an die Mantelfläche der Lampe (1) angrenzenden Halteansätzen (5), jeweils ein Halteansatz (5) an beiden federnden Endabschnitten (6) und ein weiterer Halteansatz (5) zwischen den Endabschnitten (6) angeordnet ist.

3. Halteeinrichtung nach Anspruch 1 oder 2, **dadurch gekennzeichnet, daß** die Endabschnitte (6) von einer streifenförmigen Blechfeder gebildet sind, welche in einem Bogen verläuft und mit einer breiten Seitenfläche der Lampenachse (8) zugewandt ist.

4. Halteeinrichtung nach einem der Ansprüche 1 bis 3, **dadurch gekennzeichnet, daß** die Halteansätze (5) einen den Randabschnitt (7) der Reflektoröffnung (2) umfassenden U-förmigen Endbereich (9) aufweisen, dessen freistehender Schenkel an dem inneren Randbereich (10) und dessen anderer Schenkel an dem äußeren Randbereich (11) der Reflektoröffnung (2) angrenzt, während der Steg an der Innenseite (12) der Reflektoröffnung (2) unter Vorspannung anliegt.

5. Halteeinrichtung nach einem der Ansprüche 1 bis 4, **dadurch gekennzeichnet, daß** die Reflektoröffnung (2) an ihren Randabschnitten (7) einen eingebrachten Nutabschnitt (13) aufweist, in welchen ein Abschnitt des Halteansatzes (5) versenkt angeordnet ist.

6. Halteeinrichtung nach einem der Ansprüche 1 bis 5, **dadurch gekennzeichnet, daß** die federnden Endabschnitte (6) zu der Außenseite eines die Reflektoröffnung (2) umgebenden Kragens (14) benachbart verlaufen und mit ihren Halteansätzen (5) durch Aussparungen (15) des Kragens (14) hindurchgehen.

7. Halteeinrichtung nach einem der Ansprüche 1 bis 6, **dadurch gekennzeichnet, daß** vom Lampenhalter (4) mehrere zum Sockel (16) der Lampe (1) hin gerichtete federnde Halteelemente (17) abstehen, die zum selbsttätigen Festsetzen der Lampe (1) an dem Reflektor (3) dienen.

8. Halteeinrichtung nach einem der Ansprüche 1 bis 7, **dadurch gekennzeichnet, daß** jedem Halteansatz (5) ein zum selbsttätigen Festsetzen der Lampe (1) an dem Reflektor (3) dienendes federndes Halteelement (17) zugeordnet ist.

9. Halteeinrichtung nach einem der Ansprüche 1 bis 8, **dadurch gekennzeichnet, daß** an dem Lampenhalter (4) ein separates Halteelement (24) angebracht ist, welches die Reflektoröffnung (2) überspannt und zum Halten der Lampe (1) in der Reflektoröffnung (2) dient.

10. Halteeinrichtung nach einem der Ansprüche 1 bis 9, **dadurch gekennzeichnet, daß** der Lampenhalter (4) aus einer Blechplatine ausgestanzt ist, wobei die Halteansätze (5) einstückig mit dem Lampenhalter (4) ausgeführt sind und von den Endabschnitten (6) abstehend Zungen sind.

11. Halteeinrichtung nach einem der Ansprüche 1 bis 10, **dadurch gekennzeichnet, daß** eine durch die Reflektoröffnung (2) hindurchgeführte und einer Lichtquelle (18) der Lampe (1) zugeordnete Blende (19) mit Tragarmen (20) an den Lampenhalter (4) angebunden ist.

12. Halteeinrichtung nach Anspruch 11, **dadurch gekennzeichnet, daß** die Tragarme (20) der Blende (19) über die Halteansätze (5) einstückig mit dem Lampenhalter (4) verbunden sind.

## Claims

1. Retaining means for fixing a lamp (1) in a reflector opening (2) of a vehicle headlight, including a lamp holder (4) which is disposed on the rear side of the reflector (3) and surrounds at least a portion of the reflector opening (2) by means of two end portions (6) which spring outwards and, with projecting retaining lugs (5), butt against inward-oriented peripheral portions (7) of the reflector opening (2) under initial tension and hold the retaining lugs (5) in a connection which is jointed perpendicular to the axis (8) of the lamp, said connection existing between the retaining lugs (5) and the peripheral portions (7), **characterized in that**
- the lamp (1) butts by means of a circumferential flange (21) against a peripheral area (11) of the reflector opening (2), said peripheral area (11) serving as a bearing surface, and is held against the peripheral area (11) by flexible retaining elements (17) of the lamp holder (4),
- after insertion of the lamp (1) into the reflector opening (2), the retaining lugs (5) engaging in said reflector opening (2) are located close to the outer surface of the lamp (1) in such a way that the lamp (1) constitutes a part which holds the retaining lugs (5) in place.

2. Retaining means according to Claim 1, **characterized in that**, in respect of the retaining lugs (5) which are contiguous with the outer surface of the lamp (1), one retaining lug (5) is disposed on each of the two flexible end portions (6) and an additional retaining lug (5) is disposed between the end portions (6).

3. Retaining means according to Claim 1 or 2, **characterized in that** the end portions (6) consist of a strip-shaped sheet-metal spring, which runs in a curve with a wide side face turned towards the axis (8) of the lamp.

4. Retaining means according to one of Claims 1 to 3, **characterized in that** the retaining lugs (5) have a U-shaped end portion (9) which surrounds the peripheral portion (7) of the reflector opening (2), the free-standing side of this U-shaped end portion (9) adjoining the inner peripheral area (10) and its other side adjoining the outer peripheral area (11) of the reflector opening (2), whilst the web rests against the inside (12) of the reflector opening (2) under initial tension.

5. Retaining means according to one of Claims 1 to 4, **characterized in that** the reflector opening (2) has a grooved portion (13) provided on each peripheral portion (7), a portion of the retaining lug (5) being disposed in this grooved portion (13) so as to lie substantially flush.

6. Retaining means according to one of Claims 1 to 5, **characterized in that** the flexible end portions (6) run adjacent to the external side of a collar (14) surrounding the reflector opening (2) and pass through recesses (15) in the collar (14) by means of their retaining lugs (5).

7. Retaining means according to one of Claims 1 to 6, **characterized in that** a plurality of flexible retaining elements (17), oriented towards the socket (16) of the lamp (1), project from the lamp holder (4), said retaining elements (17) serving for the automatic fixing of the lamp (1) on the reflector (3).

8. Retaining means according to one of Claims 1 to 7, **characterized in that** a flexible retaining element (17), which serves for the automatic fixing of the lamp (1) on the reflector (3), is associated with each retaining lug (5).

9. Retaining means according to one of Claims 1 to 8, **characterized in that** a separate retaining element (24) is fixed to the lamp holder (4), said retaining element (24) spanning the reflector opening (2) and serving to hold the lamp (1) in the reflector opening (2).

10. Retaining means according to one of Claims 1 to 9, **characterized in that** the lamp holder (4) is stamped out from a sheet-metal billet, the retaining lugs (5) being made in one piece with the lamp holder (4) and taking the form of tongues which project from the end portions (6).

11. Retaining means according to one of Claims 1 to 10, **characterized in that** a diaphragm (19), passing through the reflector opening (2) and associated with a light source (18) of the lamp (1), is attached to the lamp holder (4) by means of supporting arms (20).

12. Retaining means according to Claim 11, **characterized in that** the supporting arms (20) of the diaphragm (19) are connected so as to be integral with the lamp holder (4) by way of the retaining lugs (5).

## Revendications

1. Dispositif de maintien pour la fixation d'une lampe (1) dans une ouverture de réflecteur (2) d'un phare de véhicule automobile, comportant un support de lampe (4) agencé sur la face postérieure du réflecteur (3), support qui comprend au moins un tronçon de l'ouverture de réflecteur (2) avec deux tronçons d'extrémité (6) à effet élastique vers l'extérieur qui reposent sous précontrainte avec des talons de maintien (5) en saillie contre des tronçons de bord (7) dirigés vers l'intérieur, de l'ouverture de réflecteur (2), et qui maintiennent les talons de maintien (5) dans une liaison assemblée transversalement à l'axe de lampe (8), laquelle est formée entre les talons de maintien (5) et les tronçons de bord (7), **caractérisé en ce que** :
- la lampe (1) est en appui, avec une bride (21) périphérique, contre une région de bord (11) de l'ouverture de réflecteur (2) servant de surface d'appui et elle est maintenue sur la région de bord (11) par des éléments de maintien (17) élastiques du support de lampe (4),
- après avoir mis la lampe (1) en place dans l'ouverture de réflecteur (2), les talons de maintien (5) s'engageant dans l'ouverture de réflecteur (2) sont agencés si près de la surface enveloppe de la lampe (1) que la lampe (1) constitue une pièce assurant les talons de maintien (5) dans leur position.

2. Dispositif de maintien selon la revendication 1, **caractérisé en ce que** parmi les talons de maintien (5) adjacents à la surface enveloppe de la lampe (1), un talon de maintien (5) respectif est agencé sur les deux tronçons d'extrémité (6) élastiques et un autre talon de maintien (5) est agencé entre les tronçons d'extrémité (6).

3. Dispositif de maintien selon la revendication 1 ou 2, **caractérisé en ce que** les tronçons d'extrémité (6) sont formés par un ressort en tôle en forme de bande qui s'étend en un arc et qui est tourné vers l'axe de lampe (8) avec une face latérale large.

4. Dispositif de maintien selon l'une des revendications 1 à 3, **caractérisé en ce que** les talons de maintien (5) présentent une région d'extrémité (9) en forme de U entourant le tronçon de bord (7) de l'ouverture de réflecteur (2), dont la branche libre est adjacente à la région de bord intérieure (10) et dont l'autre branche est adjacente à la région de bord extérieure (11) de l'ouverture de réflecteur (2), alors que la traverse est en appui sous précontrainte contre la face intérieure (12) de l'ouverture de réflecteur (2).

5. Dispositif de maintien selon l'une des revendications 1 à 4, **caractérisé en ce que** l'ouverture de réflecteur (2) présente sur ses tronçons de bord (7) un tronçon en rainure (13) rapporté dans lequel un tronçon du talon de maintien (5) est agencé en renfoncement.

6. Dispositif de maintien selon l'une des revendications 1 à 5, **caractérisé en ce que** les tronçons d'extrémité (6) élastiques s'étendent au voisinage de la face extérieure d'une collerette (14) entourant l'ouverture de réflecteur (2) et **en ce qu'**ils passent avec leurs talons de maintien (5) à travers des évidements (15) de la collerette (14).

7. Dispositif de maintien selon l'une des revendications 1 à 6, **caractérisé en ce que** plusieurs éléments de maintien (17) élastiques orientés vers le socle (16) font saillie depuis le support de lampe (4), ces éléments servant à fixer automatiquement la lampe (1) sur le réflecteur (3).

8. Dispositif de maintien selon l'une des revendications 1 à 7, **caractérisé en ce qu'**un élément de maintien (17) servant à fixer automatiquement la lampe (1) sur le réflecteur (3) est associé à chaque talon de maintien (5).

9. Dispositif de maintien selon l'une des revendications 1 à 8, **caractérisé en ce qu'**un élément de maintien (24) séparé est monté sur le support de lampe (4), cet élément recouvrant l'ouverture de réflecteur (2) et servant à maintenir la lampe (1) dans l'ouverture de réflecteur (2).

10. Dispositif de maintien selon l'une des revendications 1 à 9, **caractérisé en ce que** le support de lampe (4) est poinçonné à partir d'une platine de tôle, les talons de maintien (5) étant réalisés d'un seul tenant avec le support de lampe (4) et formant des languettes dépassant des tronçons d'extrémité (6).

11. Dispositif de maintien selon l'une des revendications 1 à 10, **caractérisé en ce qu'**un obturateur (19) passé à travers l'ouverture de réflecteur (2) et associé à la source lumineuse (18) de la lampe (1) est relié au support de lampe (4) par des bras porteurs (20).

12. Dispositif de maintien selon la revendication 11, **caractérisé en ce que** les bras porteurs (20) de l'obturateur (19) sont reliés d'un seul tenant avec le support de lampe (4) via les talons de maintien (5).
